# EUROPÄISCHE PATENTSCHRIFT

(11) **EP 0 296 254 B1**
(45) Veröffentlichungstag und Bekanntmachung des Hinweises auf die Patenterteilung: **20.03.1991**
(21) Anmeldenummer: 87108855.5
(22) Anmeldetag: 20.06.1987
(51) Int. Cl.: B04B 5/04

(54) **Zentrifugenrotor**
Centrifuge rotor
Rotor pour centrifugeuse

(43) Veröffentlichungstag der Anmeldung: 28.12.1988
(73) Patentinhaber: EPPENDORF-NETHELER-HINZ GMBH, D-22339 Hamburg (DE)
(72) Erfinder: Bader, Peter, Dipl.-Ing., D-2000 Hamburg 65 (DE)
(74) Vertreter: Graalfs, Edo, Dipl.-Ing. Patentanwälte Hauck, Graalfs, Wehnert, Döring, Siemons

(56) Entgegenhaltungen:
- DE-A- 3 341 323
- US-A- 3 709 429
- US-A- 4 221 325
- US-A- 4 449 965
- US-A- 4 484 906

## Beschreibung

Die Erfindung bezieht sich auf einen Zentrifugenrotor mit einem Unterteil und einem Oberteil, an welchem Öffnungen zum Einsatz von Probengefäßen mit Randanlage vorgesehen sind, wobei am Unterteil außen eine durch Randverformung nach oben gebildete Auffangrinne vorgesehen ist, und wobei in diese Öffnungen Probengefäße eingebracht sind und ferner zwischen Oberteil und Unterteil ein herumlaufender Spalt vorhanden ist.

Ein solcher Zentrifugenrotor ist aus der US-A-4,484,906 bekannt. Bei dieser bekannten Ausführung sind die Probengefäße in Öffnungen eines mittleren sich nach unten konisch verjüngenden Wandteils des Oberteils eingesteckt und stützen sich mit an den Öffnungen angeordneten äußeren Randflanschen an dem konischen Wandteil ab. Dessen Neigung ist so bemessen, daß bei Anlage der Randflansche die Probengefäße an einem äußeren, sich nach unten erweiternden Wandteil des Oberteils anlegen. Die Auffangrinne soll evtl. bei schadhaften Gefäßen austretende Flüssigkeit aufnehmen.

Wenn die Gefäße gefüllt und belastet sind, neigen sie dazu, nach unten durchzuhängen, d. h. aus der Wandanlage herauszukommen. Wenn sich auch die Probengefäße von einer gewissen Zentrifugiergeschwindigkeit nach außen an den Gefäßaufnahmeteil anlegen, erfolgt diese Anlage aber nicht gleichmäßig, sondern in Abhängigkeit vom gefüllten Volumen, so daß zunächst Pendelungen und Rückprallbewegungen der Probengefäße entstehen können. Das führt zur Belastung der Anordnung einerseits und erfordert andererseits, daß die Probengefäße oben mit einem Deckel abgeschlossen sind, um das Herausspritzen des Inhalts zu verhindern. Auch die Anordnung eines solchen Deckels und seiner Festlegung stellt eine gewisse Problematik dar, die sich aber aus der Unruhe der Probengefäße in ihrer Halterung ergibt. Zu berücksichtigen ist dabei, daß die Auffangrinne für den Sonderfall einer Beschädigung vorhanden ist.

Der herumlaufende Spalt vermag zwar Toleranzen zwischen Oberteil und Unterteil aufzunehmen, er ist aber durch einer abgewinkelten randartigen Ansatz des Oberteils abgeschirmt, so daß ein freier Luftdurchgang beeinträchtigt wird.

Bei einer bekannten Ausführung nach der DE-C-36 01 789 hat der Unterteil in konischer Richtung nach unten und außen verlaufende Aufnahmen für die Probengefäße. Die Aufnahmen sind nach oben und seitlich nach außen oben offen, so daß die Probengefäße bei geöffnetem Rotor von außen seitlich ir die Aufnahmen einlegbar und seitlich geführt sind. Diese so gebildeten seitlichen Öffnungen sind durch den Außenteil ir einer Fläche abdeckbar, in welcher sich der am weitesten außen liegende Wandteil der Gefäße befindet. Der Außenteil bildet dabei zugleich als Oberteil eine Abdeckung des oberen Endes der Gefäße und des Unterteils.

Diese Ausführung ist zwar vorteilhaft, aber bei der Ausführung aus nur zwei Teilen müssen die Gefäße quer zu ihrer Längsachse eingelegt und gehalten werden. Der Oberteil bildet dann nur eine Absicherung. Ober- und Unterteil müssen genau zueinander passend ausgeführt sein. Hierfür sind zeit- und kostenaufwendige Fräsarbeiten notwendig.

Die Belastung der abdichtend ineinandergreifenden Ränder von Ober- und Unterteil ist bei den Betriebsgeschwindigkeiten in der Größenordnung bis 15000 U/min. erheblich. Die Verteilung der Abstützung von Probengefäßen auf dem Unterteil und dem Oberteil führt zu Unsicherheiten.

Aus der DE-A-33 43 846 ist ein Zentrifugenrotor bekannt, der auch seitliche offene Aufnahmen zum Einsatz von Probengefäßen aufweist. Diese Aufnahmen sind allerdings in einem dreiteilig ausgeführten Zentrifugenrotor innerhalb eines Einsatzes schräg nach unten offen und werden dann durch einen Unterteil abgeschlossen, in den der Einsatz einfügbar ist, welcher nach außen in einem Oberteil mit entsprechend schräg verlaufendem Wandteil gehalten ist. Diese Ausführung ist nicht nur aufwendig, sondern auch sehr schwer zu bedienen, weil praktisch der Einsatz als Zwischenteil bzw. Einlegeteil mit den Ausnehmungen für die Probengefäße zunächst in umgekehrter Richtung gehalten werden muß, bis die Probengefäße eingelegt sind. Danach kann deren Halterung durch Einsatz des Unterteils von oben festgelegt werden und dann erfolgt erst eine Umkehrung zum Einsatz in den Unterteil.

Aus der DE-A-33 34 655 ist eine dreiteilige Ausführung mit einem Unterteil, einem Gefäßaufnahmeteil und einem Oberteil bekannt, die alle auf eine Antriebswelle aufreihbar sind. Hierbei hat der Gefäßaufnahmeteil einen sich konisch nach innen verjüngenden Randabschnitt mit Aufnahmeöffnungen, an deren Rand sich nach außen gerichtete Widerlagerränder der Probengefäße anlegen. Dabei ist dann eine schräg nach außen gerichtete Wand des Aufnahmeteils in bezug zu den Aufnahmeöffnungen so angeordnet und gerichtet, daß sich die eingesteckten Probengefäße, die zunächst nach unten hängen können, bei Betriebsdrehzahlen mit einem mittleren Abschnitt an dieser Wand anlegen.

Die Gesamtanordnung wird dann durch einen aufgesetzten Oberteil abgedeckt und zusammengehalten.

Am Unterteil ist dabei eine Auffangrinne vorgesehen, die durch eine Formung des Randes des Unterteils nach oben und innen gebildet wird. Sie wird von dem Rand des Aufnahmeteils überdeckt. Daher ist es zweifelhaft, ob diese Auffangrinne ihre Aufgabe erfüllt, weil eine mögliche Atmung zwischen einem unteren Randsteg des Gefäßaufnahmeteils und der Auffangrinne des unteren Teils dazu führen kann, daß bei schadhaften Gefäßen austretende Substanzen ausgespritzt werden.

Aus der GB-A-2 098 516 ist ein einteiliger Zentrifugenrotor mit aufsetzbarem Deckel bekannt, dessen Unterteil sowohl die Öffnungen zur Aufnahme der Gefäßränder hat, als auch mit seinem unteren Rand nach innen eingebogen ist, um eine Auffangrinne zu bilden. Hier liegt ein enger Doppelkonus vor, der sich nicht leicht reinigen läßt. Außerdem sind die Gefäße nur mit ihren oberen Bördelrändern an den Öffnungen gehalten, so daß keine sichere Lage entsteht. Eine WandanLage an die Außenwand des Unterteils ist dabei nicht möglich. Es ergeben sich Gefäßschwingungen.

Bei der Ausführung nach der DE-C-36 01 789 und GB-A-2 098 516 ist ein konischer, kegelstumpfförmiger Wandabschnitt zum Einsatz der Probengefäße im Unterteil und gemäß DE-A-33 34 655 im mittleren Teil angeordnet.

Der Erfindung liegt die Aufgabe zugrunde, einen aus zwei Gehäuseteilen bestehenden Zentrifugenrotor der oben angeführten Art zu schaffen, der leicht herstellbar, gut zu bedienen und ferner auch leicht zu reinigen ist, bei welchem aber die Halterung von Probengefäßen im Ruhezustand und auch bei Höchstumlaufgeschwindigkeiten maßgeblich verbessert wird. Das gleiche gilt auch für wechselnde Geschwindigkeiten, so daß auch bei einer nur zweiteiligen Ausführung des Zentrifugenrotors eine erhöhte Sicherheit gewährleistet ist.

Diese Aufgabe wird in einem Zentrifugenrotor mit einem konischen, kegelstumpfförmigen wandabschnitt im Oberteil, in welchem Öffnungen zur Anlage von Randflanschen vorgesehen sind, dadurch gelöst, daß bei der zweiteiligen Ausführung des Rotors eine innen an den eingebrachten Probengefäßen anliegende Federanordnung die Probengefäße nach außen an eine kegelstumpfförmige Wand des Oberteils drückt und vom Umfang nach innen gerichtete Schlitze aufweist, die jeweils zwischen sich Federlamellen begrenzen und daß ein äußerer Rand jeder Federlamelle konisch abgewinkelt ist und mit dem so geschaffenen Randsteg eine flächige Anlage an dem Probengefäß bildet, wobei der Unterteil in keinem Betriebszustand von einem Probengefäß berührbar ist und der Spalt einen Belüftungsdurchgang für eine effektive Kühlung der Probengefäße bildet.

Durch eine solche Federanordnung ist eine immer gleichbleibende Ausrichtung der Probengefäße gewährleistet, so daß sowohl im Stillstand als auch bei höchster Drehgeschwindigkeit eine sichere Halterung und eine sichere Ausrichtung vorhanden ist. Die Federanordnung verhindert klappern der Probengefäße bei Stillstand des Rotors, unbeabsichtigtes Herausgleiten der Probengefäße auch bei leichter Entnahme. Durch die Segmentierung werden gleich große Kräfte auf jedes einzelne Gefäß ausgeübt. Die Wirkung der Federanordnung wird durch die Ausbildung von Federlamellen und die konische Abwinklung des äußeren Randes verbessert. Durch die Segmentierung bzw. Lamellierung ergibt sich eine in Umfangsrichtung stabilisierte Lage. Aufgrund der konischen Abwinklung wird jeweils eine flächige Anlage geschaffen. Dadurch überträgt die Feder ihre Kraft verhältnismäßig großflächig auf die Gefäße, so daß Deformationen und Materialabriebe bzw. auch ein Verschleiß der Feder vermieden werden.

Wenn einbezogen wird, daß die sich konisch nach unten erweiternde Wand des Oberteils sich unter den Zentrifugalwirkung bis zu einem gewissen Maße ausdehnen kann, was durch den Spalt aufgenommen wird, dann ergibt sich auch bei Betriebsdrehzahl eine flächige Anlage insbesondere des Führungseinsatzes an der äußeren Wand.

In einer vorteilhaften Ausgestaltung sind in die Öffnung hülsenförmige zylindrische Führungseinsätze eingeführt, die als oberes Widerlager einen nach außen gebördelten Rand haben und unten offen sind und die mit Abstand von dem Unterteil enden, in welche Führungseinsätze Probengefäße einführbar sind. Die Federanordnung liegt innen an den Führungseinsätzen an. Solche Führungseinsätze werden insbesondere bei höheren Drehzahlen ( 12000 min⁻¹) eingesetzt, um die vorzugsweise aus Kunststoff hergestellten Probengefäße zu entlasten. Eine Federanordnung gemäß beschriebener Ausführung erlaubt den leichten Austausch etwaig verschmutzter oder beschädigter Hülsen nach Demontage des Rotors durch den Kunden. Die unten offene Ausführung der Führungseinsätze vermeidet dabei schwingende Luftsäulen, so daß eine Abdeckung nach oben entfallenkann und die Federanordnung stellt dabei unabhängig von der Füllung eingebrachter Probengefäße eine ruhige Führung sicher.

Es wird eine Ausführungsform geschaffen, in welcher eine einteilige segmentierte Federanordnung entweder an sich locker gehaltene Führungseinsätze oder eingebrachte Probengefäße nach außen in Randanlage an die Wand des konischen Oberteils drückt. Mit besonderem Vorteil weist der äußere Rand einer Federlamelle eine konkave Auskehlung auf, die einen zylindrischen Führungseinsatz aufnimmt. Hierdurch werden die Führungseinsätze unter Ausschließung jeglicher Toleranz in einer bestimmten Lage gehalten.

In einer Ausführung mit einem Nabenkörper, der in bekannter Weise zwischen Oberteil und Unterteil vorgesehen ist und einen Befestigungsflansch für Oberteil und Unterteil aufweist ist die Federanordnung vorteilhaft als Flachlochscheibe zwischen dem Befestigungsflansch des Nabenkörpers einerseits und einem flanschartigen Wandabschnitt eines der Elemente, welche Oberteil und Unterteil umfassen, andererseits eingebunden ist, wobei die Einbindung mittels der Befestigungsmittel erfolgt, die zur Festlegung der flanschartigen Abschnitte des Oberteils und des Unterteils vorgesehen ist. Vorteilhaft erfolgt die Einbindung an einem Ränderflansch des Unterteils, weil dann ein vergrößerter Abstand zu den Öffnungen für die zylindrischen Führungseinsätze, insbesondere aber auch die Probengefäße entsteht.

Die Erfindung wird im folgenden anhand von Ausführungsbeispielen beschrieben, die in der Zeichnung dargestellt sind. In der Zeichnung zeigen:
- Fig. 1: eine Seitenansicht des Zentrifugen rotors im Schnitt;
- Fig. 2: eine Draufsicht auf ein Einzelteil des Zentrifugenrotors, nämlich auf die Federscheibe.

Der Zentrifugenrotor hat einen Unterteil 1 und einen Oberteil 2, in welchem Öffnungen 3, 4, 5 ... zum Einsatz von Probengefäßen oder Führungseinsätzen 6, 7 für solche vorgesehen sind. Solche Führungseinsätze oder Probengefäße haben nach außen gerichtete flanschartige obere Bördelränder 8, 9, die sich an die Öffnungsränder des Oberteils anlegen. Letzteres hat dann eine nach außen sich konisch nach unten erweiternde Wand 10, welche eine Randanlage für die in die Öffnungen 3 bis 5 eingesetzten Führungseinsätze oder Probengefäße bildet.

Ober- und Unterteil sind zu einer Baugruppe zusammengefaßt, dazu ist ein Nabenkörper 11 vorgesehen, der einen zylindrischen Teil 12 und einen unteren nach außen gerichteten Befestigungsflansch 13 hat. An diesem ist oben ein flanschartiger Wandabschnitt 14 des Oberteils 2 und unten ein entsprechender flanschartiger Wandabschnitt 15 des Unterteils 1 in entsprechend ihrer Wandstärke ausgebildeten stufenförmigen Einziehungen 16, 17 angeordnet und mittels durch Öffnungen geführte Befestigungsschraubenanordnungen 18 festgelegt. Dabei sind insbesondere drei um den Umfang versetzte Befestigungsschraubenanordnungen vorgesehen. Eine ist mit 15 bezeichnet, die anderen sind bei 19 und 20 angeordnet.

Zwischen dem Befestigungsflansch 13 und dem Randflansch 15 des Unterteils 1 ist eine scheibenförmige Federanordnung 21 eingebunden, die in Draufsicht auch in Fig. 2 gezeigt ist. Bei dieser Federanordnung handelt es sich um eine Federscheibe, welche zur Bildung von um den Umfang gleichmäßig verteilten Federlamellen 22, 23, 24 .... radial von außen nach innen gerichtete Schlitze 25, 26, 27, 28 aufweist.

Die mittels in der Federscheibe vorgesehener Löcher 29 - 31 durch die Befestigungsfederanordnungen 18 - 20 eingebundene Federscheibe 21 ist dabei so ausgerichtet gehalten, daß jeweils eine Federlamelle 22 - 24 an die Außenwand des Probengefäßes oder des zylindrischen Führungseinsatzes drückt und dieses oder diesen unabhängig von Drehgeschwin digkeiten in der Wandanlage an der sich konisch nach unten erweiternden Wand 10 hält. Dadurch werden auch die Bördelränder 8, 9 entlastet und die Halterung der Gefäße eingefaßt, daß eine Oberabdeckung entfallen kann.

Wenn keine zylindrischen Führungseinsätze 6, 7 vorhanden sind, sondern in die Öffnungen 3 - 5 unmittelbar Probengefäße eingesetzt werden, finden sie durch Berührung an der Innenseite mit der Federscheibe 21, insbesondere den äußeren Rändern der Federlamellen 22 - 24, automatisch ihre feste Außenanlage. Hierbei wird einbezogen, daß die äußeren Ränder 32 der Federlamellen entsprechend der Konizität der Wand 10 konisch verlaufen bzw. abgerundet sind. Einbezogen wird ferner, daß die äußeren Ränder, wie am Rand 33 einer Federlamelle gezeigt ist, nach innen konkav entsprechend der Linie 34 geformt sind, so daß die zylindrischen Führungseinsätze oder unmittelbar die Gefäße eingefaßt und damit auch in Umfangsrichtung zusätzlich geführt werden.

Ein vorteilhaftes Merkmal des gezeigten Aufbaus liegt darin. daß zwischen Oberteil 2 und Unterteil 1 außen ein herumlaufender Spalt 35 angeordnet ist. Der Spalt 35 wird nach unten vom oberen eingezogenen Rand 36 des Unterteils 1 gebildet, der zu einer Auffangrinne 37 unterhalb der zylindrischen Führungseinsätze oder Probengefäße gestaltet ist. Der obere Rand des Spaltes 35 wird vom unteren Rand 38 des Oberteils 2 gebildet, und zwar dem unteren Rand der konischen Wand 10, an welchem sich die Gefäße oder Führungseinsätze anlegen. Dieser Rand kann insoweit abgeschrägt geführt sein, als er im wesentlichen achsparallel zum Nabenkörper 11 verläuft.

Der untere Rand des Oberteils befindet sich soweit unterhalb des oberen Randes des Unterteils, daß durch Zentrifu galkraft direkt beschleunigte Teile nicht austreten können.

Durch den geschaffenen Durchgang in Form des Spaltes 35 wird jegliche Geräuschbildung vermieden. Vor allem läßt sich aber der Unterteil leicht ausbauen und in der gezeigten Form leicht reinigen oder auswechseln. Sowohl die Führungseinsätze 6, 7 als auch eventuell direkt eingesetzte Probengefäße stehen nicht mit dem Unterteil 1 in Berührung. Dieser Unterteil steht daher mit seinem außen nach obebn aufgebogenen Wandabschnitt nicht unter der Belastung der eingesetzten Probengefäße.

Aufgrund der Federscheibe ist die sichere Funktionslage der zylindrischen Führungseinsätze oder Probengefäße im Oberteil gesichert, solange die Federscheibe 21 in der stufenförmigen Einziehung 17 eingefaßt und gehalten bleibt.

Es wird bemerkt, daß der Nabenkörper 11 eine nach unten gerichtete mittlere Öffnung 39 aufweist, in welche der Wellenzapfen eines Rotorantriebes einsetzbar ist. Der Wellenzapfen hat oben eine Gewindeöffnung, in die ein Gewindezapfen 40 einer Befestigungsschraube 41 einschraubbar ist, die mit einem Kopf 42 unverlierbar, aber drehbar und höhenbewegbar an der Außenseite des Nabenkörpers 11 geführt und gehalten ist.

## Patentansprüche

1. Zentrifugenrotor mit einem Unterteil und einem Oberteil, an welchem Öffnungen zum Einsatz von Probengefäßen mit Randanlage vorgesehen sind, wobei am Unterteil außen eine durch Randverformung nach oben gebildete Auffangrinne vorgesehen ist, und wobei in diese Öffnungen (3-5) Probengefäße eingebracht sind und ferner zwischen Oberteil (2) und Unterteil (1) ein herumlaufender Spalt (35) vorhanden ist, dadurch gekennzeichnet, daß bei der zweiteiligen Ausführung des Rotors eine innen an den eingebrachten Probengefäßen anliegende Federanordnung (21) die Probengefäße nach außen an eine kegelstumpfförmige Wand (10) des Oberteils (2) drückt und vom Umfang nach innen gerichtete Schlitze (25 bis 28) aufweist, die jeweils zwischen sich Federlamellen (22 bis 24) begrenzen und daß ein äußerer Rand jeder Federlamelle (22 bis 24) konisch abgewinkelt ist und mit dem so geschaffenen Randsteg (43) eine flächige Anlage an dem Probengefäß bildet, wobei der Unterteil (1) in keinem Betriebszustand von einem Pro bengefäß berührbar ist und der Spalt einen Belüftungsdurchgang für eine effektive Kühlung der Probengefäße bildet.

2. Zentrifugenrotor nach Anspruch 1, dadurch gekennzeichnet, daß in die Öffnung (3-5) hülsenförmige zylindrische Führungseinsätze (6, 7) eingeführt sind, die als oberes Widerlager einen nach außen gebördelten Rand haben und unten offen sind und die mit Abstand von dem Unterteil enden, in welche Führungseinsätze Probengefäße einführbar sind und daß die Federanordnung (21) innen an den Führungseinsätzen (6, 7) anliegt.

3. Zentrifugenrotor nach einem der Ansprüche 1 und 2, gekennzeichnet durch eine einteilige segmentierte Federanordnung (21), welche entweder an sich locker gehaltene Führungseinsätze oder eingebrachte Probengefäße nach außen in Randanlage an die Wand (10) des konischen Oberteils (2) drückt.

4. Zentrifugenrotor nach einem der Ansprüche 1 bis 3, dadurch gekennzeichnet, daß der äußere Rand (33) einer Federlamelle eine konkave Auskehlung (34) aufweist, die einen zylindrischen Führungseinsatz (6, 7) aufnimmt.

5. Zentrifugenrotor nach einem der Ansprüche 1 bis 4, mit einem Nabenkörper, der zwischen Oberteil (2) und Unterteil (1) vorgesehen ist und einen Befestigungsflansch (13) für Oberteil und Unterteil aufweist, dadurch gekennzeichnet, daß die Federanordnung (21) als Flachlochscheibe zwischen dem Befestigungsflansch (13) des Nabenkörpers (11) einerseits und einem flanschartigen Wandabschnitt (14, 15) eines der Elemente, welche Oberteil (2) und Unterteil (1) umfassen, andererseits eingebunden ist, wobei die Einbindung mittels der Befestigungsmittel (18, 19) erfolgt, die zur Festlegung der flanschartigen Abschnitte (14, 15) des Oberteils (2) und des Unterteils (15) vorgesehen ist.

## Claims

1. Rotor for a centrifuge comprising upper and lower parts, which are formed with openings for accommodating test tubes in rim engagement, wherein the lower part is provided with a collecting trough which is constituted by an upwardly extending outer rim and wherein test tubes are inserted into said openings (3-5) and further an annular gap is provided between the lower part (1) and upper part (2), characterized therein that in the bipartite design of the rotor a spring configuration (21) acting internally on the inserted test tubes presses said test tubes outwards against a frustoconical wall (10) of the upper part (2) and comprises slots (25 to 28) which extend inwardly from the periphery, where said slots define spring leaves (22 to 24) between them and where an outer rim of each spring leaf (22 to 24) is bevelled such that the rim (43) thus formed provides surface contact with the test tube where the lower part (1) cannot be touched by a test tube under any operating conditions and the gap forms a ventilation passage for effective cooling of the test tubes.

2. Rotor for a centrifuge as claimed in claim 1, characterized therein that sleeve-like cylindrical guide inserts (6, 7) are introduced into the opening (3-5) where said guide inserts (6, 7) comprise as an upper abutment an outturned rim, are open at the bottom and terminate at a distance from the lower part of the rotor, and into which guide inserts test tubes can be inserted and that the spring configuration (21) bears on the guide inserts (6, 7) from the inside.

3. Rotor for a centrifuge as claimed in claim 1 or 2, characterized by an integral segmented spring configuration (21) which presses either inherently loosely held guide inserts or inserted test tubes outwards with rim engagement on the wall (10) of the conical upper part (2).

4. Rotor for a centrifuge as claimed in any one of claims 1 to 3, characterized therein that the outer rim (33) of a spring leaf comprises a concave recess (34) which accommodates a cylindrical guide insert (6, 7).

5. Rotor for a centrifuge as claimed in any one of claims 1 to 4 with a hub element, which is provided between the upper part (2) and lower part (1) and comprises a mounting flange (13) for the upper and lower parts, characterized therein that the spring configuration (21) is in the form of a flat punched disk located between the mounting flange (13) of the hub element (11) on the one hand and a flange-like wall portion (14, 15) of one of the elements encompassing the upper part (2) and lower part (1) on the other, where this mounting occurs by means of the mounting means (18, 19) provided for fixing the flange-like sections (14, 15) of the upper part (2) and lower part (1).

## Revendications

1. Rotor pour centrifugeuse, comprenant une partie inférieure et une partie supérieure sur laquelle sont prévues des ouvertures pour l'introduction de récipients d'échantillons avec application latérale, la partie inférieure comportant à l'extérieur une goulotte de réception conformée par déformation du bord vers le haut, des récipients d'échantillons étant introduits s dans lesdites ouvertures (3 à 5) et une fente circulaire (35) étant ménagée en outre entre la partie supérieure (2) et la partie inférieure (1), **caracté****risé en ce que,** dans la version du rotor en deux pièces,un agencement - de rassorts (21) appliqué intérieurement contre les récipients d'échantillons introduits, pousse les récipients d'échantillons vers l'extérieur contre une paroi tronconique (10) de la partie supérieure (2) et présente des fentes (25 à 28) orientées de la périphérie vers l'intérieur et délimitant respectivement entre elles des lamelles de ressort (22 à 24), et qu'un bord extérieur de chaque lamelle de ressort (22 à 24) est cou dé de manière conique ét forme avec la barrette latérale (43) ainsi créée une surface d'appui sur le récipient d'échantillons, la partie inférieure (1) ne pouvant être touchée à aucun régime e de fonctionnement par un récipient d'échantillons et la fente formant un passage d'aération pour un refroidissement efficace des récipients d'échantillons.

2. Rotor pour centrifugeuse salon la revendication 1, caractérisé en ce que dans l'ouverture (3 à 5) sont insérés des inserts de guidage cylindriques (6, 7) en forme de douilles qui présentent, en tant que butée supérieure, un bord rabattu vers l'extérieur, sont ouverts vers le bas et se terminent à distance de la partie inférieure, et dans lesquels peuvent être introduits les récipients d'échantillons, et que l'agencement de ressorts (21) est appliqué à l'intérieur contre les inserts de guidage (6, 7).

3. Rotor pour centrifugeuse selon l'une des revendications 1 et 2, caractérisé en ce qu'il comprend un agencement de ressort (21) segmenté en une seule pièce qui amène vers l'extérieur, en contact latéral contre la paroi (10) de la partie supérieure (2) conique, des inserts de guidage maintenus en soi de manière lâche ou des récipients d'échantillons introduits.

4. Rotor de centrifugeuse selon l'une des revendications 1 à 3, caractérisé en ce que le bord extérieur (33) d'une lamelle de ressort présente une cannelure concave (34) qui reçoit un insert de guidage cylindrique (6, 7).

5. Rotor de centrifugeuse selon l'une des revendications 1 à 4, avec un corps de moyeu qui est prévu entre la partie supérieure (2) et la partie inférieure (1) et comporte une bride de fixation (13) pour la partie supérieure et la partie inférieure, caractérisé en ce que l'agencement de ressorts (21) est intégré en tant que disque plat à trous entre la bride de fixation (13) du corps de moyeu (11) d'une part et une section de paroi (14, 15) en forme de bride de l'un des éléments entourant la partie supérieure (2) et la partie inférieure (1) , d'autre part, l'intégration se faisant à l'aide des moyens de fixation (18, 19) prévus pour l'immobilisation des sections (14, 15) en forme de bride de la partie supérieure (2) et de la partie inférieure (1).
